# EUROPÄISCHE PATENTSCHRIFT

(11) **EP 0 021 119 B1**
(45) Veröffentlichungstag und Bekanntmachung des Hinweises auf die Patenterteilung: **18.05.1983**
(21) Anmeldenummer: 80103030.5
(22) Anmeldetag: 30.05.1980
(51) Int. Cl.: A45F 1/12

(54) **Zelt für den zivilen sowie militärischen Gebrauch**
Tent for civil and military use
Tente pour emploi civil et militaire

(30) Priorität: 31.05.1979 US 44010
(43) Veröffentlichungstag der Anmeldung: 07.01.1981
(73) Patentinhaber: Pusch, Günter, Dr.-Ing., D-6903 Neckargemünd (DE)
(72) Erfinder: Pusch, Günter, Dr.-Ing., D-6903 Neckargemünd 2 (DE); Hoffmann, Alexander, Dipl.-Phys., D-6901 Mauer (DE)
(74) Vertreter: Paul, Dieter-Alfred, Dipl.-Ing.

## Beschreibung

Die vorliegende Erfindung betrifft ein Zelt für den zivilen und militärischen Gebrauch, dessen Wand und Deckenteile aus einem metallisierten Material, insbesondere einem kunststoffbeschichteten metallisierten Textilgewebe, bestehen.

Bisher bekannte Zelte besitzen nur einen beschränkten Witterungsschutz. Wegen der Forderung nach hoher Reissfestigkeit bei geringem Gewicht und Volumen wird als Material für die Zeltwände Gewebe verwendet, wobei dieses Gewebe zur Erhöhung der Wasserdichtigkeit imprägniert oder mit Kunststoffen beschichtet wird. Zur Verbesserung des Wind- und Wetterschutzes werden sogenannte Überzelte eingesetzt. Die Zelte selbst besitzen zumeist nur eine geringe Wärmedämmfähigkeit.

Die gleichen Nachteile weisen im militärischen Einsatz befindliche Zelte auf. Sie sind zwar in der Regel mit Tarnfarben versehen, damit sie sich von der Farbgebung her in die Landschaft einpassen. Wenn sie jedoch im Inneren beleuchtet werden, so sind sie vor allem bei Nacht ohne weiteres durch sichtoptische Aufklärungsmittel erkennbar. Unter sichtoptisch ist dabei der Spektralbereich zu verstehen, der für das menschliche Auge wahrnehmbar ist.

Daneben werden im militärischen Bereich zunehmend Wärmebildgeräte bzw. infrarotoptische Sensoren eingesetzt, die vorzugsweise im Infrarot-Spektralbereich zwischen 8 und 12 f.lm Wellenlänge arbeiten. Mit diesen können auch mit Tarnfarbe versehene Zelte auf grosse Entfernung erkannt werden, wenn sie sich durch die in ihnen befindliche Mannschaft oder durch Geräte erwärmen.

In der US-A Nr. 3244186 ist ein Zelt beschrieben, bei dem zumindest eine der Zeltwände aus einer Zeltplane besteht, welche aus einer oder gegebenenfalls zwei Reflexionsschichten, einer Absorptionsschicht und einem Trägermaterial aufgebaut ist. Die Reihenfolge, in der diese einzelnen Schichten aufeinander gebracht sind, bestimmt sich dabei nach dem jeweiligen Zweck der betreffenden Zeltwand. Soll das Zelt kühl gehalten werden, so wird die Reflexionsschicht an einer Zeltwand aussen angebracht und das Zelt mit dieser Zeltwand so ausgerichtet, dass die Sonnenstrahlen dort auftreffen und reflektiert werden. Soll das Zelt durch Sonnenstrahlen erwärmt werden, so wird eine Zeltwand transparent gehalten, um die Sonnenstrahlen dort eintreten zu lassen. Hierdurch wird eine an der Innenseite einer Zeltwand angebrachte Absorptionsschicht erwärmt, so dass diese Infrarotstrahlen aussendet und eine Konvektionsströmung in der angrenzenden Luftschicht erzeugt wird. Als eine weitere Möglichkeit wird die Anordnung der Absorptionsschicht an der Aussenseite einer Zeltwand angesehen, so dass diese durch das Sonnenlicht direkt erwärmt wird und auf diese Weise im Inneren Infrarotstrahlung erzeugt.

Eine Erwärmung der Zeltwand ist jedoch gerade für militärische Einsatzzwecke ungeeignet, da solche Zelte dann durch Wärmebildgeräte klar erkannt werden können. Ebensowenig ist eine äussere Reflexionsschicht brauchbar, da spiegelnde Flächen im sichtoptischen Bereich auf grosse Entfernungen erkannt werden können und zudem auch ästhetisch nicht befriedigen. Davon abgesehen müssen für die Reflexionsschicht Schutzvorkehrungen getroffen werden, um Korrosion zu vermeiden. Dies geschieht hier dadurch, dass eine Aluminiumfarbe verwendet wird. Solche Farben haben jedoch sehr schlechte Reflexionseigenschaften und erwärmen sich deshalb ebenfalls relativ stark.

Aus der US-A Nr. 3598133 ist ein Zelt mit einem Überzelt bekannt, bei dem die einzelnen Zeltteile aus einem Gewebe bestehen, das mit Kunststoff beschichtet ist und gegebenenfalls einen Metallüberzug aufweist. Durch die Metallbeschichtung kann Strahlung im Infrarot-Strahlungsbereich reflektiert werden.

Aus der FR-A Nr. 2399511 ist eine zeltähnliche Abdeckung bekannt, bei der zwei Lagen aus einem Folien- oder Gewebematerial mit Hilfe eines Gerüstes derart im gegenseitigen Abstand angeordnet sind, dass zwischen den beiden Lagen eine Luftschicht verbleibt. Auf den einander zugewandten Seiten der Lagen ist eine reflektierende Materialschicht, wie etwa eine Aluminiumschicht, angebracht.

Eine derartige Anordnung kann auch zur Ausbildung von Feldlazaretten verwandt werden.

Aus der DE-A Nr. 2019487 waren auch bereits Gewebebahnen bekannt, die auf ihrer Aussenseite zur Verbesserung der thermischen Reflektion mit einer Metallfolie beklebt sind. Gleichzeitig wurden in die Metallfolie dicht nebeneinanderliegende Schlitze eingeschnitten, um die Luftdurchlässigkeit der Gewebebahn zu verbessern.

Weiterhin sind auch aus der BE-A Nr. 699963 Materialbahnen zur Herstellung von Schutzräumen gegen atmosphärische Einflüsse, bei der die Bahn jeweils aus zwei Lagen gebildet ist, deren Zwischenraum in mehrere nebeneinanderliegende, gegeneinander abgetrennte Räume unterteilt ist, bekannt.

Der vorliegenden Erfindung liegt die Aufgabe zugrunde, bisher bekannte Zelte zu verbessern. Diese Aufgabe wird erfindungsgemäss dadurch gelöst, dass die Wand- und Deckenteile aussen und/oder innen mit einer sichtoptischen Farbe versehen sind, die für Strahlung im I R-Spektralbereich von 3 bis 20 f.lm Wellenlänge im wesentlichen durchlässig ist.

Durch ein erfindungsgemässes Zelt wird erreicht, dass unter wesentlichen Einsparungen von Energie eine körperbehagliche Atmosphäre im inneren des Zeltes geschaffen wird. Das Zelt vermittelt allen Bewohnern den Eindruck, dass die Innentemperatur im Zelt gerade immer etwa auf einer angenehmen Raumtemperatur gehalten wird, was lediglich dadurch erreicht wird, dass der thermische Strahlungsaustausch zwischen dem Inneren des Zeltes und der Aussenseite weitgehend reduziert wird. Durch die Erfindung wird andererseits aber auch erreicht, dass ein derart ausgestaltetes Zelt gegen eine feindliche Ortung sowohl im sichtbaren, also für das menschliche Auge wahrnehmbaren Spektralbereich bei Nacht, als auch im Bereich des fernen R durch thermische Aufklärungsgeräte wie FLIR- oder Linescann geschützt ist. Dieser Schutz kann noch dadurch verbessert werden, dass auf die Aussenseite des Zeltes Tarnfarben aufgebracht sind, so dass auch am Tage eine Ortung nicht möglich ist.

Vorzugsweise wird das Zelt derart ausgestaltet, dass die Wand- oder Deckenteile aus einer äusseren und einer inneren Materiallage bestehen. Hierdurch wird insbesondere auch die Wärmedämmung verbessert.

Gemäss einer zweckmässigen Ausgestaltung werden sowohl die Innenseite der äusseren Materiallage, wie auch die Innen- und Aussenseite der inneren Materiallage mit einer Farbe versehen, die für Strahlung im IR-Spektralbereich von 3 bis 20 f.lm im wesentlichen durchlässig ist. Hierdurch wird die Reflexion der Wände im IR-Strahlungsbereich wesentlich erhöht und die Absorption der Wände für Wärmestrahlung praktisch auf 0 herabgesetzt. Dadurch wird erreicht, dass die Wände des Zeltes praktisch nicht durch Absorption von Wärmestrahlung aus dem Inneren des Zeltes aufgeheizt werden. Dadurch findet im Inneren des Zeltes keine Temperatursenkung durch Absorption von Wärmestrahlung an den Wänden statt, während anderseits die Aussenseite des Zeltes im wesentlichen auf der Temperatur der Umgebungsatmosphäre liegt und somit nicht durch IR-Sensoren geortet werden kann.

Es hat sich als zweckmässig erwiesen, zwischen der inneren und der äusseren Gewebelage Luftspalte einzuhalten, wobei die Luftspälte vorzugsweise eine Breite von ¼ o der Höhe der Luftspalte haben. Sofern diese Luftspalte abgeschlossen sind, ergibt sich eine zusätzliche Wärmedämmung. Für den Einsatz im militärischen Bereich kann es jedoch auch zweckmässig sein, die Luftspalte so auszugestalten, dass sie einen unteren Lufteinlass und einen oberen Luftauslass aufweisen und dass der obere Luftauslass nach oben hin abgedeckt ist. In diesem Falle kann eine laminare Luftströmung durch die Luftspalte erzielt werden, wodurch die aussenliegende Gewebelage zusätzlich gekühlt wird und somit verstärkt sichergestellt wird, dass diese äussere Gewebelage auf der Umgebungstemperatur gehalten wird.

Das Textilgewebe besteht bevorzugt aus einem Polyamid-, Polyester- oder Glasfasergrundgewebe mit einer Kunststoffbeschichtung aus Weich-PVC, Polyurethan oder Silikonkautschuk, wobei die Metallisierung durch Niederschlag einer Aluminium-, Zinn- oder Chrom/Nickel-Schicht im Vakuum auf der Kunststoffbeschichtung direkt oder auf einer Transferfolie mit anschliessender Übertragung auf die Kunststoffbeschichtung hergestellt wird.

Die Metallschicht hat zweckmässigerweise eine Dicke zwischen 20 und 50 nm. Eine solche Schichtdicke hat sich als völlig ausreichend erwiesen für eine praktisch vollständige Reflexion der IR-Strahlung. Dickere Schichten bedeuten deshalb im wesentlichen lediglich einen höheren Verbrauch an Metall, ohne noch eine wesentliche Steigerung der Reflexion zu bewirken. Als Korrosionsschutzfürdie Metallschicht sowie auch zur Verbesserung der Haftung der nachfolgenden Farbschicht hat es sich als zweckmässig erwiesen, auf die Metallschicht eine Lackschutzschicht von etwa 10 µm Stärke aufzubringen.

Die Farbe wird entweder direkt auf die Metallschicht oder auf die Lackschutzschicht aufgebracht und sollte im wesentlichen auf einem Binder basieren, der ein Copolymer des Polyäthylens oder Polytetrafluoräthylens ist und der mit Pigmenten versetzt ist, die im Falle einer Tarnfarbe die für eine Tarnfarbe bestimmte Remission im sichtbaren Teil des Spektralbereichs liefern.

Zur Verbesserung des Wohlbefindens von Personen im Zelt wird vorzugsweise die Metallisierung durch Walken und Prägen mit mikrofeinen Rissen versehen. Wenn diese Massnahme in Verbindung mit wasserdampfdurchlässigen Beschichtungsmitteln, vorzugsweise Polyvinylacetat, angewandt wird, so ergibt sich eine sehr gute Wasserdampfdurchlässigkeit der Zeltwände, so dass die Gefahr des Gefühls einer Treibhausatmosphäre vermieden wird.

Sofern nur eine Gewebelage verwandt wird, aber auch dann, wenn bereits zwei Gewebelagen verwandt werden, zwischen denen Luftspalte gebildet sind, kann es zur Erhöhung der Wirkung zweckmässig sein, zusätzlich eine innerste Gewebelage vorzusehen, die mit der angrenzenden Gewebelage einen abgeschlossenen Luftspalt, etwa in Form des Luftkissens, bildet. Bevorzugt werden in diesem Fall zwischen diesen Stofflagen horizontal verlaufende Abstandshalter vorgesehen, die eine Luftbewegung im Inneren des abgeschlossenen Luftspaltes unterdrücken.

Im folgenden soll die Erfindung näher an Hand von in der Zeichnung dargestellten Ausführungsbeispielen erläutert werden. In der Zeichnung zeigen:
Fig. 1 eine Teilschnittansicht durch eine Zeltwand, die zwei Stofflagen aufweist;
Fig. 1 a eine Seitenansicht der Zeltwand aus Fig. 1 im Schnitt;
Fig. 2 eine Teilschnittansicht einer Zeltwand, die drei Gewebelagen hat;
Fig. 2a eine Teilseitenansicht einer Zeltwand aus Fig. 2 im Schnitt;
Fig. 3 einen Querschnitt durch ein kunststoffbeschichtetes, metallisiertes Textilgewebe;
Fi^{g}. 4 einen Querschnitt durch eine ganze vertikale Zeltwand entsprechend der Fig. 1.

Wie aus Fig. 1 hervorgeht, besteht eine Zeltwand aus einer äusseren Gewebelage 1 und einer inneren Gewebelage 2, die durch Abstandshalter, die etwa ebenfalls in Form von flexiblen Gewebebahnen 3 bestehen können, im Abstand gehalten werden. Wie aus den Fig. 2 und 2a hervorgeht, kann neben diesen ersten beiden Gewebelagen 5 und 6, die durch flexible Abstandshalter 7 im Abstand voneinander gehalten werden, noch eine innerste Gewebebahn 9 vorgesehen werden, die mit der innenliegenden Gewebebahn 6 einen Luftspalt 8 einschliesst. Alle Gewebelagen 1, 2, 5, 6 bzw. 9 sind aus einem kunststoffbeschichteten, metallisierten Material hergestellt, wie es im Querschnitt in Fig. 3 gezeigt ist. Es gibt eine Vielfalt von möglichen Materialien für diesen Zweck, die sowohl in der mechanischen als auch in der chemischen Qualität voneinander abweichen, aber trotzdem alle verwendbar sind.

Sie bestehen grundsätzlich aus:
a) einem lose gewebten Material 11, z.B. aus Polyamid, Polyester oder Glas. 20 g/m² bis 400 g/_{m2;}
b) einer Kunststoffbeschichtung 12, z.B. aus Weich-PVC, Polyurethan oder Silikonkautschuk mit oder ohne feuerhemmende Zusätze, wie Antimontrioxyd 20 bis 400/m²;
c) einer Metallschicht 13, aus Aluminium, Zinn oder Chrom/Nickel, mit einer Dicke von 20 bis 50 nm. Diese Metallschicht wird beispielsweise durch Vakuumbedampfung auf einem Transferfilm (Polyesterfilm mit Trennschicht) hergestellt und sodann indirekt auf die Kunststoffbeschichtung dadurch aufgebracht, dass der Transferfilm auf das beschichtete Gewebe aufgebracht wird;
d) einer Farbschicht 14 (10 bis 20 f.lm Stärke) auf der Basis eines I R-transparenten Bindemittels, wie z.B. Copolymere des Polyäthylens oder Polytetrafluoräthylens oder Pigmente von weniger als 0,5 f.lm im Durchmesser bzw. lösliche molekulare Farbstoffe, die die optische farbige Remission im sichtbaren Teil des elektromagnetischen Spektrums bewirken. Grundiermittel zwischen jeder Schicht 11 bis 14 zur Verbesserung der Haftung sind in Fig. 3 nicht gezeigt.

Um die oben beschriebene Gewebelage möglichst wasserdampfdurchlässig zu machen, wird vorzugsweise als Beschichtungsmittel ein wasserdampfdurchlässiges Material, wie z.B. Polyvinylacetat, eingesetzt. Ferner wird die Gewebebahn anschliessend gewalkt oder geprägt, um mikrometerfeine Risse zu erzeugen, die die gesamte Gewebelage wasserdampfdurchlässig machen.

Aufgrund des oben beschriebenen Aufbaus haben derartige Gewebelagen eine Reflektivität für eine Strahlung im Bereich von 4 bis 25 jim Wellenlänge von über 60%.

Aufgrund der Wahl der Farbschicht gemäss den obigen Angaben unter d wird erreicht, dass die Wände ein ästhetisch annehmbares Aussehen erhalten können, dass gleichzeitig jedoch durch diese sichtoptische Gestaltung keine IR-Strahlung absorbiert wird. Dadurch wird eine optimale Reflexion auf der Metallschicht 13 der Zeltwände für eine IR-Strahlung erzielt.

Bei einer Zeltwand, die aus zwei Gewebelagen (wie in Fig. 1 und 1 a gezeigt) hergestellt ist, bilden diese beiden Lagen 1 und 2 einen Luftspalt 12', der sowohl am oberen als auch am unteren Ende offen ist. Die Breite dieses Luftspaltes 12' wird bis zu einem gewissen Mass, abhängig von seiner Höhe, durch Streifen 3, welche einen freien vertikalen Luftstrom ermöglichen, bestimmt. Die Funktion dieses Luftspaltes besteht darin, dass sowohl im Winter als auch im Sommer durch Temperaturunterschiede zwischen den äusseren und inneren Zeltwänden 1 bzw. 2 die Luft keine Wärme von der inneren zu der äusseren Gewebelage oder umgekehrt durch Konvektion oder Wärmeleitung überträgt. Diese Luft wird laufend durch einen freien laminaren Luftstrom ausgewechselt. Dieser Luftstrom wird durch den Dichtigkeitsunterschied der Luft an der inneren Zeltwand 2 und der Luft an der äusseren Zeltwand 1, die die Temperatur der Aussenluft hat, bewirkt.

Man kann nicht generell alle Parameter berechnen, welche die Bedingungen für einen laminaren Luftstrom in einem Luftspalt beschreiben, in welchem die Luft durch Dichteunterschiede zwischen der erwärmten und der kalten Luft bewegt wird. Besonders ist dies nicht für den vorliegenden Fall <möglich, in dem die Luft inhomogen aufgewärmt wird. Durch Experimente ist aber bekannt, dass Luftspalte von 10 mm Weite oder weniger in allen praktischen Fällen einen laminaren Luftstrom ergeben.

In einigen Fällen kann der Luftspalt grösser sein, dann ergeben sich grössere Werte aufgrund von Wärmeleitung. Gute Ergebnisse wurden auf experimentellem Weg gefunden bei einer Anordnung gemäss Fig. 4.

Die Höhe des Luftspaltes 20, 21 ist 2 m. Am unteren Ende 20 ist der Luftspalt zwischen 50 und 100 mm breit, am oberen Ende 21 ist seine Breite ungefähr zwischen 15 und 50 mm.

Über das obere Ende 21 des Luftspaltes steht das Dach 22 des Zeltes in einer Länge von 200 mm vor, um das Innere des Luftspaltes vor Regen und Schnee zu schützen. Im allgemeinen liegt die Relation zwischen Breite b und Höhe h des Luftspaltes zwischen 1 : 10 und 1 : 50. Zusätzlich wird eine Wärmeübertragung durch Strahlungsaustausch verhindert, da die thermische Emissivität des metallisierten Materials wegen der hochreflektiven Metallschicht, die mit einer Farbschicht 14 bedeckt ist, die im infraroten Teil des Spektrums von 3 bis 20 µm praktisch transparent ist, um 0,1 liegt. Je höher die Reflektivität der inneren Zeltwände, desto besser ist der Isoliergrad und desto geringer die Möglichkeit der thermischen Enttarnung und Entdeckung der Zelte. Das Zwei-Lagen-Zelt verstärkt nicht wesentlich die Wärmespeicherung im Inneren des Zeltes. Seine wichtige Funktion ist, den Kontrast des Zeltes gegen seine Umgebung drastisch zu verringern, sowohl im sichtbaren Teil des Spektrums als auch im thermischen Teil, besonders in den Bereichen der üblichen Sensoren.

Eine weitere Verbesserung, besonders im Winter, wenn die Zelte beheizt werden müssen, kann durch Verwendung einer Zeltwand, die wie in Fig. 2 aus drei Gewebelagen gemacht ist, erreicht werden. Die ersten beiden Lagen 5 und 6 zusammen mit 7 bilden einen offenen Luftspalt 12' wie im ersten Fall. Die dritte Lage 9 bildet einen weiteren Luftspalt 8, der zwischen 30 und 100 mm Breite hat und durch Streifen 11 aufrechterhalten wird, die senkrecht zu den Streifen 7 im ersten Luftspalt verlaufen. Weiter ist dieser Luftspalt 8 vollständig nach allen Seiten versiegelt einschliesslich einer Öffnung zum Aufblasen. Die Funktion des zweiten Luftspaltes 8 besteht darin, ein wärmeisolierendes Luftpolster zu bilden. Die Gewebestreifen 11 verlaufen horizontal, um die eingeschlossene Luft an der Zirkulation zu hindern; dadurch wird der thermische Widerstand dieses Luftspaltes verbessert. Wie im ersten Fall ist das metallisierte Material auf der Innenseite mit einer 1 R-transparenten (im Bereich von 3 bis 20 µm) Farbe überzogen. Nur die Aussenseite der äussersten Gewebelage 5 ist mit einer bekannten Tarnfarbe bedeckt, die über einen grossen Spektralbereich (UV bis FIR) wirksam ist. Das Zeltdach oder (-himmel) 4 bzw. 10 ist ähnlich wie die vertikalen Wände aufgebaut. Eine Drei-Lagen-Zusammensetzung für das Dach kann ebenfalls mit einer Zwei-Lagen-Zusammensetzung für die Seitenwände kombiniert werden, je nach der Art des Zeltes. Normalerweise ist das kunststoffbeschichtete metallisierte Material sowohl für elektromagnetische Strahlung als auch für Luft und Wasserdampf undurchlässig. Aus diesem Grund sollte das Zelt einstellbare Öffnungen zum Einlassen von Frischluft, Ablassen verbrauchter Luft und überschüssiger Feuchtigkeit aufweisen. Wasserdampfdurchlässige Wände können wie oben beschrieben hergestellt werden. Die Klimatisierung im Zelt kann auch durch Ausnützung der Luftströmung zwischen der äussersten und nächstinnenliegenden Gewebelage verbessert werden.

## Patentansprüche

1. Zelt für den zivilen und militärischen Gebrauch, dessen Wand- und Deckenteile aus einem metallisierten (13) Material, insbesondere einem kunststoffbeschichteten (12), metallisierten (13) Teilgewebe (11) bestehen, dadurch gekennzeichnet, dass die Wand- und Deckenteile aussen und/oder innen mit einer sichtoptischen Farbe (14) versehen sind, die für Strahlung im IR-Spektralbereich von 3 bis 20 pm wellenlänge im wesentlichen durchlässig ist.

2. Zelt nach Anspruch 1, dadurch gekennzeichnet, dass auf die Aussenseite des Zeltes Tarnfarben aufgebracht sind.

3. Zelt nach einem der beiden Ansprüche 1 oder 2, wobei die Wand- und/oder Deckenteile aus einer äusseren und einer inneren Materiallage (1 bzw. 2) bestehen, dadurch gekennzeichnet, dass zwischen der äusseren und der inneren Materiallage (1 bzw. 2) Luftspalte (12') vorgesehen sind, die eine Breite von etwa o ihrer Höhe haben.

4. Zelt nach Anspruch 3, dadurch gekennzeichnet, dass die Innenseite der äusseren Materiallage (1, 5) sowie die Innen- und Aussenseite der inneren Materiallage (2, 6, 9) mit der sichtoptischen Farbe (14) versehen sind.

5. Zelt nach einem der beiden Ansprüche 3 oder 4, dadurch gekennzeichnet, dass die Luftspalte (12') so ausgestaltet sind, dass sie einen unteren Lufteinlass (20) und einen oberen Luftauslass (21) aufweisen, und dass der obere Luftauslass nach oben hin abgedeckt ist.

6. Zelt nach einem der Ansprüche 1 bis 5, dadurch gekennzeichnet, dass das Textilgewebe aus einem Polyamid-, Polyester- oder Glasfaser-Grundgewebe (11) besteht, dass die Kunststoffbeschichtung (12) aus Weich-PVC, Polyurethan oder Silikonkautschuk besteht, und dass die Metallisierung (13) durch Niederschlag einer Aluminium-, Zinn- oder Chrom/Nickel-Schicht (13) im Vakuum auf der Kunststoffbeschichtung (12) direkt oder auf einer Transferfolie mit anschliessender Übertragung auf die Kunststoffbeschichtung (12) hergestellt ist.

7. Zelt nach Anspruch 6, dadurch gekennzeichnet, dass die Metallisierung (13) eine Dicke zwischen 20 und 50 nm hat und auf ihr eine Lackschutzschicht von etwa 10 µm Stärke aufgebracht ist.

8. Zelt nach einem der Ansprüche 1 bis 7, dadurch gekennzeichnet, dass die Farbe (14) auf die Metallisierung (13) oder die Lackschutzschicht aufgebracht ist und auf einem Binder basiert, der ein Copolymer des Polyäthylens oder Polytetrafluoräthylens ist und der mit Pigmenten versetzt ist, die im Falle einer Tarnfarbe die für eine Tarnfarbe bestimmte Remission im sichtbaren Teil des Spektralbereichs liefert.

9. Zelt nach einem der Ansprüche 1 bis 8, dadurch gekennzeichnet, dass zur Erzielung einer Wasserdampfdurchlässigkeit der Wand- oder Deckenteile die Metallisierung (13) durch Walken oder Prägen mit mikrofeinen Rissen versehen ist, und dass wasserdampfdurchlässige Beschichtungsmittel, vorzugsweise Polyvinylacetat, aufgebracht sind.

10. Zelt nach einem der Ansprüche 1 bis 9, dadurch gekennzeichnet, dass zusätzlich eine innerste Materiallage (9) vorgesehen ist, die mit der angrenzenden Materiallage (6) einen abgeschlossenen Luftspalt (8) in Form eines Luftkissens bildet, dass zwischen diesen Materiallagen (6, 9) horizontal verlaufende Abstandshalter (11) vorgesehen sind, die eine Luftbewegung im Inneren des abgeschlossenen Luftspaltes (8) unterdrücken, und dass die innerste Materiallage (9) auf ihrer dem Zeltinneren zugewandten Seite mit einer Farbbeschichtung versehen ist, die für Strahlung im IR-Spektralbereich von 3 bis 20 µm Wellenlänge im wesentlichen transparent ist.

## Claims

1. A tent for civil and military use, the wall and roof portions of which consist of a metallized (13) material, particularly a metallized (13) textile fabric (11) coated with plastics material (12), characterised in that the wall and roof portions are provided outside and/or inside with a visual- optical paint (14) which is substantially transmissive to radiation in the IR spectral range from 3 to 20 µm wavelength.

2. A tent as claimed in claim 1, characterised in that camouflage paints are applied to the outside of the tent.

3. A tent as claimed in claim 1 or 2, wherein the wall and/or roof portions consist of an outer and an inner layer of material (1 and 2), characterised in that air gaps (12'), which have a width of about o of their height, are provided between the outer and the inner layer of material (1 and 2).

4. A tent as claimed in claim 3, characterised in that the inside of the outer layer of material (1, 5), and the inside and outside of the inner layer of material (2, 6, 9) are provided with the visual- optical paint (14).

5. A tent as claimed in claim 3 or 4, characterised in that the air gaps (12') are so constructed that they comprise a lower air inlet (20) and an upper air outlet (21 ), and that the upper air outlet is covered towards the top.

6. A tent as claimed in one of the claims 1 to 5, characterised in that the textile fabric consists of a polyamide, polyester or glass-fibre basic fabric (11), that the plastics coating (12) consists of soft PVC, polyurethane or silicone rubber and that the metallizing (13) is produced by deposition of a layer of aluminium, tin or chrome/nickel (13) under vacuum on the plastics coating (12), directly or on a transfer foil with subsequent transfer to the plastics coating (12).

7. A tent as claimed in claim 6, characterised in that the metallizing (13) has a thickness between 20 and 50 nm and a protective layer of lacquer about 10 µrn thick is applied thereto.

8. A tent as claimed in one of the claims 1 to 7, characterised in thatthe paint (14) is applied to the metallizing (13) of the protective layer of lacquer and is based on a binder which is a copolymer of polyethylene or polytetrafluoroethylene and which is mixed with pigments which, in the case of a camouflage paint, supply the reflectance intended for a camouflage paint in the visible part of the spectral range.

9. A tent as claimed in one of the claims 1 to 8, characterised in that, in order to achieve a permeability of the wall or roof portions to water vapour, the metallizing (13) is provided with microfine cracks by pressing or stamping, and that coating agents which are permeable to water vapour, preferably polyvinylacetate, are applied.

10. A tent as claimed in one of the claims 1 to 9, characterised in that, in addition, an innermost layer of material (9) is provided which, with the adjacent layer of material (6), forms a closed air gap (8) in the form of an air cushion, that provided between these layers of material (6, 9) are spacers (11) which extend horizontally and which suppress a movement of air in the interior of the closed air gap (8), and that the innermost layer of material (9) is provided, at its side adjacent to the interior of the tent, with a coat of paint which is substantially transparent to radiation in the IR spectral range of 3 to 20 pm wavelength.

## Revendications

1. Tente à usage civil et militaire dont les parties formant panneaux et formant toit sont en une matière métallisée (13), notamment en un tissu textile (11) métallisé (13) revêtu de matière plastique (12), caractérisée en ce que les parties formant panneaux et formant toit sont munies, à l'extérieur et/ou à l'intérieur, d'une teinture (14) du spectre visible qui est essentiellement transparente au rayonnement du domaine spectral infrarouge de longueurs d'onde allant de 3 à 20 µm.

2. Tente suivant la revendication 1, caractérisée en ce qu'une teinture de camouflage est appliquée sur la face extérieure de la tente.

3. Tente suivant rune des revendications ou2, dans laquelle les parties formant panneaux et/ou toit sont constituées d'une couche de matière extérieure et d'une couche de matière intérieure (1 et 2), caractérisée en ce qu'entre la couche de matière extérieure et la couche de matière intérieure (1 et 2) sont prévus des interstices pour de l'air (12') qui ont une largeur représentant environ le de leur hauteur.

4. Tente suivant la revendication 3, caractérisée en ce que la face intérieure de la couche extérieure de matière (1, 5) ainsi que les faces intérieure et extérieure de la couche intérieure de matière (2, 6, 9) sont munies d'une teinture (14) du spectre visible.

5. Tentesuivant l'une des revendications 3 ou 4, caractérisée en ce que les interstices pour l'air (12') sont conformés de manière à présenter une entrée inférieure pour l'air (20) et une sortie supérieure pour l'air (21 ) et de manière à ce que l'entrée supérieure pour l'air soit recouverte vers le haut.

6. Tente suivant l'une des revendications 1 à 5, caractérisée en ce que le tissu textile est en tissu de base (11 ) en polyamide, en polyester ou en fibres de verre, en ce que le revêtement de matière plastique (12) est en polychlorure de vinyle mou, en polyuréthanne ou en caoutchouc de silicone, et en ce que la métallisation (13) est réalisée par dépôt d'une couche (13) d'aluminium, d'étain ou de chrome/nickel, sous vide, directement sur le revêtement en matière plastique ou sur une feuille de transfert, avec transfert ultérieur sur le revêtement de matière plastique (12).

7. Tente suivant la revendication 6, caractérisée en ce que la métallisation (13) a une épaisseur comprise entre 20 et 50 nm et en ce que, sur elle, est déposée une couche de protection en vernis de 10 gm d'épaisseur environ.

8. Tente suivant l'une des revendications 1 à 7, caractérisée en ce que la teinture (14) est appliquée sur la métallisation (13) ou sur la couche de protection en vernis et est à base d'un liant qui est un copolymère du polyéthylène ou du polytétrafluoroéthylène et qui est mélangé à des pigments qui, dans le cas d'une teinture de camouflage, fournissent la réflexion dans la partie visible du domaine spectral définie pour une teinture de camouflage.

9. Tente suivant l'une des revendications 1 à 8, caractérisée en ce que, pour obtenir une perméabilité à la vapeur d'eau des parties formant panneaux ou toit, la métallisation (13) est munie, par foulage ou par réalisation d'empreintes, de fissures microfines, et en ce que des agents d'enduction perméables à la vapeur d'eau, de préférence du polyacétate de vinyle, sont appliqués.

10. Tente suivant l'une des revendications 1 à 9, caractérisée en ce qu'il est prévu, en plus, une couche de matière la plus à l'intérieur (9), qui forme, avec la couche de matière voisine (6), une chambre à air (8) fermée en forme de coussin d'air, en ce qu'entre ces couches de matière (6, 9) sont prévues des entretoises (11 ) qui s'étendent horizontalement et qui suppriment tout déplacement d'air à l'intérieur de la chambre à air (8) fermée, et en ce que la couche de matière la plus à l'intérieur (9) est munie, sur sa face se trouvant du côté de l'intérieur de la tente, d'un revêtement teint qui est essentiellement transparent pour le rayonnement dans le domaine spectral infrarouge ayant des longueurs d'onde allant de 3 à 20 µm.
